# EUROPÄISCHE PATENTSCHRIFT

(11) **EP 0 687 437 B1**
(45) Veröffentlichungstag und Bekanntmachung des Hinweises auf die Patenterteilung: **03.06.1998**
(21) Anmeldenummer: 95106090.4
(22) Anmeldetag: 24.04.1995
(51) Int. Cl.: A47K 10/38

(54) **Papierrollenhalter**
A holder for paper roll
Support pour rouleau de papier

(30) Priorität: 13.06.1994 DE 9409512 U
(43) Veröffentlichungstag der Anmeldung: 20.12.1995
(73) Patentinhaber: HOPPE AG, D-35260 Stadtallendorf (DE)
(72) Erfinder: Nowatzki, Günther, D-35282 Rauschenberg-Ernsthausen (DE)
(74) Vertreter: Olbricht, Karl Heinrich, Dipl.-Phys.

(56) Entgegenhaltungen:
- DE-A- 3 105 346
- DE-A- 3 928 807
- DE-U- 8 702 557
- GB-A- 976 166

## Beschreibung

Die vorliegende Erfindung betrifft einen Papierrollenhalter gemäß dem Oberbegriff von Anspruch 1.

Eine solche Vorrichtung ist aus der DE-A-3 105 346 bekannt.

Es sind bereits Papierrollenhalter bekannt, die aus einem abgewinkelten Haltearm und einer Wandbefestigung bestehen, wobei ein Lagerende des Haltearms in einer Aufnahme schwenkbar gelagert und von einer Kappe übergriffen ist. Es gibt auch Konstruktionen, die an der Wandbefestigung eine geteilte Lagerung aufweisen, wobei eine ebenfalls abgewinkelte Klappe durch ihr Eigengewicht eine eingelegte Papierrolle belastet, gegebenenfalls unter Ausbildung einer Abreißkante.

Bei den herkömmlichen Vorrichtungen dieser Art ist es allgemein nachteilig, daß für die Handhabung beim Papierrollenwechsel allgemein zwei Hände benötigt werden. Nicht immer sind jedoch beide Hände einsetzbar. Namentlich Personen mit Zugriffs- oder Bewegungs-Einschränkungen können dann weder eine alte Restrolle leicht entnehmen noch eine volle Rolle bequem einführen.

Aufgabe der Erfindung ist es, solchen Schwierigkeiten auf einfache Weise abzuhelfen. Es ist ein wichtiges Ziel der Erfindung, mit wirtschaftlichen Mitteln einen verbesserten Papierrollenhalter zu schaffen, der eine erleichterte Bedienung ermöglicht. Außerdem soll die Konstruktion eine kostengünstige Fertigung und die Anwendung von gefälligem Design erlauben.

Ein Hauptmerkmal der Erfindung ist im kennzeichnenden Teil von Anspruch 1 angegeben. Ausgestaltungen sind Gegenstand der Ansprüche 2 bis 9.

An oder in der Halteraufnahme sind Rastmittel für den Haltearm vorhanden, in derartiger Ausbildung, daß der Haltearm zumindest in einer wandabgewandten Schwenklage verrastbar ist. In dieser Position fällt er also nicht durch sein Eigengewicht wieder herab, so daß sich ein Papierrollenwechsel bequem im Abstand zur Befestigungswand durchführen läßt.

Erfindungsgemäß genügtes, wenn die Rastmittel wenigstens ein elastisch-nachgiebiges Rastglied aufweisen, das am Umfang des Haltearm-Lagerendes kraftschlüssig anliegt. Das läßt sich auf einfache Weise zuverlässig verwirklichen.

Laut Anspruch 2 ist das Rastglied eine mit der Halteraufnahme fest verbundene oder daran festlegbare Biegefeder mit einer Einfall-Nase, die am Lagerende verrastbar angreift. Vorteilhaft ist das Rastglied nach Anspruch 3 und 4 mit der Halteraufnahme einstückig, insbesondere als angespritzter oder teilgestanzter bzw. ausgewölbter Bestandteil, so daß sich zusätzliche Befestigungsmittel erübrigen. In Betracht kommt allerdings auch ein gesondertes Federelement, das in an sich bekannter Weise an der Halternase bzw. Bodenplatte festgelegt wird.

Das Lagerende kann gemäß Anspruch 5 eine Rastnut aufweisen, die eine Nockenbahn mit wenigstens einem Höcker enthält, der in vorgegebener Winkellage angeordnet ist und hinter dem die Federnase einrastet. In anderer Ausführungsform nach Anspruch 6 kann am Lagerende wenigstens eine Rastvertiefung an vorgegebener Umfangsstelle vorhanden sein.

Zweckmäßig sind die Rastmittel laut Anspruch 7 zentrisch in der Halteraufnahme angeordnet, deren Bodenplatte Schraublöcher aufweist, um eine sichere Befestigung rasch durchführen zu können.

Für die Merkmale des Anspruchs 8 wird selbständiger Schutz beansprucht. Danach sind einerseits mit der Bodenplatte, andererseits mit der Kappe Lagerschalen starr verbunden oder einstückig, welche das Lagerende in Nuten umschließen. Auf diese Weise erzielt man eine sichere Schwenklagerung über die volle Länge des Lagerendes und dessen schnelle Montier- und Demontierbarkeit, wobei nur übliches Handwerkzeug benötigt wird, insbesondere ein einfacher Schraubendreher. Vorteilhaft ist es ferner, wenn nach Anspruch 9 die Kappe an oder in der Halteraufnahme, namentlich einem Sockel, mittels lösbarer Schnappverbindung angebracht bzw. anbringbar ist, so daß beispielsweise eine herkömmliche Verschraubung entfällt.

Weitere Merkmale, Einzelheiten und Vorteile der Erfindung ergeben sich aus der folgenden Beschreibung von Ausführungsbeispielen anhand der Zeichnungen. Es zeigen:
- Fig. 1: eine Draufsicht auf einen Papierrollenhalter,
- Fig. 2: eine Teil-Schrägansicht eines Haltearms,
- Fig. 3a Fig. 3b: je eine Teil-Schnittansicht einer Rastanordnung,
- Fig. 4 Fig. 5: je eine Seitenansicht, teilweise im Schnitt, eines Papierrollenhalters mit der Rastanordnung gemäß Fig. 3a bzw. 3b in unterschiedlichen Stellungen und
- Fig. 6: eine Seitenansicht, teilweise im Schnitt, einer anderen Ausführungsform in der Stellung entsprechend Fig. 4.

Die Ansicht von Fig. 1 veranschaulicht einen Papierrollenhalter 10 mit einer Halteraufnahme 12, die zur Befestigung an einer (hier nicht dargestellten) Wand vorgesehen ist und eine Bodenplatte 14 mit Schraublöchern 16 aufweist. An der Bodenplatte 14 sind im Abstand zueinander zwei Lagerschalen 34, 34' in Form von bogenförmig ausgekehlten Rippen vorhanden, die in Nuten 24, 24' eines Lagerendes 22 eingreifen, womit ein Haltearm 20 an der Halteraufnahme 12 schwenkbar gelagert ist. Von außen bzw. vorn wird die Lagerung abgeschlossen und gesichert durch eine Aufsteck-Kappe 18 (Fig. 4 bis 6), die komplementär gestaltete Lagerschalen bzw. -rippen 44, 44' aufweist, welche ebenfalls in die Nuten 24, 24' des Lagerendes 22 eingreifen und dieses dadurch drehbar haltern.

In der Längsmitte zwischen den Lagerschalen 34, 34' ist seitlich an der Bodenplatte 14 eine Biegefeder 30 angeformt oder in anderer Weise daran befestigt, welche mit einer Einfall-Nase 32 in eine Rastnut 26 des Lagerendes 22 eingreift. Im Ausführungsbeispiel von Fig. 1 bis 5 ist die Rastnut 26 mit einer Nockenbahn 36 versehen, die wenigstens einen Höcker 38 aufweist, an bzw. hinter dem die Einfall-Nase 32 der Biegefeder verrastbar ist. Die Elemente 30, 32 und 36, 38 sind bevorzugt so ausgebildet, daß der Übergang weich rastend erfolgt und die Rastposition leicht lösbar ist. Insbesondere kann die Nockenbahn 36 so gestaltet sein, daß der Höcker 38 ab einem Schwenkwinkel des Haltearms 20 - bezogen auf die Befestigungswand W - von ca. 80° ansteigt und bei etwa 90° abfällt. Wie man aus Fig. 3a und 3b erkennt, bewirkt diese Rastmittel-Gestaltung, daß die Rastposition bei etwa waagrechtem Haltearm erreicht ist, wie in Fig. 5 veranschaulicht. Dabei steht die Haltearm-Ebene E zumindest ungefähr senkrecht zu der Befestigungswand W, so daß sich eine Papierrolle R (hier und in Fig. 1 schematisch angedeutet) aufschieben bzw. abnehmen läßt.

Die Halteraufnahme 12 wird an der dafür vorgesehenen Stelle einer Wand W bevorzugt mittels (nicht gezeichneter) Schrauben angebracht, welche die Schraublöcher 16 der Bodenplatte 14 durchsetzen. Der Haltearm 20 wird mit seinem Lagerende 22 in eine seitliche Bohrung 42 (an der in Fig. 1 schematisch angedeuteten Stelle) eingesteckt, worauf die Kappe 18 mit ihren Lagerschalen 44, 44' übergestülpt und an der Bodenplatte 14 bzw. einem Sockel 28 mittels einer Schnappverbindung 40 verrastet wird. Die bevorzugt aus Kunststoff bestehenden Elemente können so ausgebildet sein, daß die Schnappverbindung 40 nach innen gerichtete Rastnasen an der Kappe 18 aufweist, welche an Hinterschneidungen am Rand der Bodenplatte 14 bzw. des Sockels 28 einrasten.

Die Erfindung ist nicht auf diese Ausführungsform beschränkt. Beispielsweise kann die Biegefeder 30 ein selbständiges Aufsteckteil sein, das verdrehbar und/oder feststellbar an der Rastnut 26 des Lagerendes 22 angebracht wird. Eine Alternative zeigt ferner Fig. 6, wobei die Halteraufnahme 12 als flacher Sockel 28 ausgebildet ist, welcher in der Mitte als Biegefeder 30 ausgebildet oder mit einer solchen versehen ist, so daß die Einfall-Nase 32 mit Rastvertiefungen 46 zusammenwirkt, die am Umfang des Lagerendes 22 in gegebenem Winkelabstand von z.B. 90° angebracht sind. Man erkennt, daß die gewünschten Rastpositionen auf diese Weise mit besonders geringem Konstruktions- und Fertigungsaufwand herstellbar sind.

In bevorzugter Ausführungsform umfaßt ein Papierrollenhalter 10 erfindungsgemäß einen abgewinkelten Haltearm 20, der an einem Lagerende 22 in einer zur Wandbefestigung dienenden, von einer Kappe 18 übergriffenen Halteraufnahme 12 Rastmittel 26; 30, 32; 38 für den Haltearm 20 hat, so daß dieser in zumindest einer wandabgewandten Schwenklage verrastbar ist. Wenigstens ein elastischnachgiebiges Rastglied 30 liegt am Umfang des Lagerendes 22 kraftschlüssig an, z. B. eine mit einer Bodenplatte 14 der Halteraufnahme 12 einstückige Biegefeder 30, deren Einfall-Nase 32 in eine Rastnut 26 mit Nockenbahn 36 und wenigstens einem Höcker 38 eingreift. Alternativ kann am Lagerende 22 wenigstens eine Rastvertiefung 46 an vorgegebener Umfangsstelle vorhanden sein. Mit der Bodenplatte 14 und mit der Kappe 18 sind jeweils Lagerschalen 34, 34'; 44, 44' starr verbunden oder einstückig, die das Lagerende 22 beiderseits in Nuten 24, 24' drehbar umschließen. An einem Sockel 28 der Halteraufnahme 12 ist die Kappe 18 mittels lösbarer Schnappverbindung 40 angebracht bzw. anbringbar.

### Bezugszeichenliste

- E: Haltearm-Ebene
- R: Papierrolle
- W: Wand
- 10: Papierrollenhalter
- 12: Halteraufnahme
- 14: Bodenplatte
- 16: Schraublöcher
- 18: Kappe
- 20: Haltearm
- 22: Lagerende
- 24, 24': Nuten
- 26: Rastnut
- 28: Sockel
- 30: Biegefeder
- 32: Einfall-Nase
- 34, 34': Lagerschalen/-rippen
- 36: Nockenbahn
- 38: Höcker
- 40: Schnappverbindung
- 42: Bohrung
- 44, 44': Lagerschalen/-rippen
- 46: Rastverbindung

## Patentansprüche

1. Papierrollenhalter (10), bestehend aus einem abgewinkelten Haltearm (20), der an einem Lagerende (22) in einer zur Wandbefestigung vorgesehenen Halteraufnahme (12) schwenkbar gelagert und von einer Kappe (18) übergriffen ist, wobei an oder in der Halteraufnahme (12) Rastmittel (26; 30, 32; 38) für den Haltearm (20) vorhanden sind, der in zumindest einer wandabgewandten Schwenklage verrastbar ist, dadurch **gekennzeichnet**, daß die Rastmittel wenigstens ein elastisch-nachgiebiges Rastglied (30) aufweisen, das am Umfang des Lagerendes (22) kraftschlüssig anliegt.

2. Papierrollenhalter nach Anspruch 1, dadurch **gekennzeichnet**, daß das Rastglied eine mit der Halteraufnahme (12) fest verbundene oder daran festlegbare Biegefeder (30) mit einer Einfall-Nase (32) ist.

3. Papierrollenhalter nach Anspruch 1 oder 2, dadurch **gekennzeichnet**, daß das Rastglied (30) mit einer Bodenplatte (14) der Halteraufnahme (12) einstückig ist.

4. Papierrollenhalter nach Anspruch 3, dadurch **gekennzeichnet**, daß das Rastglied als an der Bodenplatte (14) angespritzter oder teilgestanzter bzw. ausgewölbter Bestandteil ausgebildet ist.

5. Papierrollenhalter nach einem der Ansprüche 1 bis 4 dadurch **gekennzeichnet**, daß das Lagerende (22) eine Rastnut (26) aufweist, die eine Nockenbahn (36) mit wenigstens einem Höcker (38) enthält.

6. Papierrollenhalter nach einem der Ansprüche 1 bis 5, dadurch **gekennzeichnet**, daß am Lagerende (22) wenigstens eine Rastvertiefung (46) an vorgegebener Umfangsstelle vorhanden ist.

7. Papierrollenhalter nach einem der Ansprüche 1 bis 6, dadurch **gekennzeichnet**, daß die Rastmittel (26; 30, 32; 38) zentrisch in der Halteraufnahme (12) angeordnet sind, deren Bodenplatte Schraublöcher (16) aufweist.

8. Papierrollenhalter nach einem der Ansprüche 1 bis 7, dadurch **gekennzeichnet**, daß einerseits mit der Bodenplatte (14), andererseits mit der Kappe (18) Lagerschalen (34, 34'; 44, 44') starr verbunden oder einstückig sind, welche das Lagerende (22) in Nuten (24, 24') drehbar umschließen.

9. Papierrollenhalter nach einem der Ansprüche 1 bis 8, dadurch **gekennzeichnet**, daß die Kappe (18) an oder in der Halteraufnahme (12), namentlich einem Sockel (28), mittels lösbarer Schnappverbindung (40) angebracht bzw. anbringbar ist.

## Claims

1. A holder (10) for paper roll consisting of a bent holding arm (20) which is pivotably supported on a bearing end (22) in a holder mounting (12) provided for wall fastening purposes and is covered by a cap (18), with locking means (26; 30, 32; 38) being provided on or in the holder mounting (12) for the holding arm (20) which is lockable in at least one pivotal position facing away from the wall, wherein the locking means comprise at least one resilient detent (30) which engages the circumference of the bearing end (22) in an non-positive manner.

2. A holder for paper roll according to claim 1, wherein the detent is a flexion spring (30) which is fixedly connected or fixable to the holder mounting (12) and comprises an engaging nose (32).

3. A holder for paper roll according to claim 1 or 2, wherein the detent (30) is integral with a bottom plate (14) of the holder mounting (12).

4. A holder for paper roll according to claim 3, wherein the detent is a component integral with the bottom plate (14) by injection-moulding, partial punching or force-bulging.

5. A holder for paper roll according to any one of claims 1 to 4, wherein the bearing end (22) comprises a locking groove (26) which contains a cam profile (36) having at least one hump (38).

6. A holder for paper roll according to any one of claims 1 to 5, wherein at least one locking recess (46) is provided at a given circumferential location of the bearing end (22).

7. A holder for paper roll according to any one of claims 1 to 6, wherein the locking means (26; 30, 32; 38) are centrally arranged in the holder mounting (12) whose bottom plate comprises screw holes (16).

8. A holder for paper roll according to any one of claims 1 to 7, wherein bearing shells (34, 34'; 44, 44') are rigidly connected to or integral with the bottom plate (14) on the one hand and the cap (18) on the other hand, and rotatably enclose the bearing end (22) in grooves (24, 24').

9. A holder for paper roll according to any one of claims 1 to 8, wherein the cap (18) is fixed or fixable on or in the holder mounting (12), especially on a base (28), by means of a detachable snap-type connection (40).

## Revendications

1. Support pour rouleau de papier (10) composé d'un bras porteur coudé (20) qui avec une extrémité (22) destinée au palier est logé de manière pivotable dans un logement (12) du support prévu pour être fixé au mur et recouvert par un capuchon (18), alors que sur ou dans le logement (12) du support, il y a des moyens d'enclenchement (26; 30, 32; 38) pour le bras porteur (20) lequel peut être enclenché en au moins une position de pivotement éloignée du mur, **caractérisé** en ce que les moyens d'enclenchement présentent au moins élément d'enclenchement souple et élastique (30) qui est en contact forcé avec la circonférence de l'extrémité (22) destinée au palier.

2. Support pour rouleau de papier selon la revendication 1, **caractérisé** en ce que l'élément d'enclenchement est un ressort (30) fermement assemblé au logement (12) du support ou pouvant y être fixé et ayant un taquet (32).

3. Support pour rouleau de papier selon la revendication 1 ou 2, **caractérisé** en ce que l'élément d'enclenchement (30) est d'une pièce avec une plaque de base (14) du logement (12) du support.

4. Support pour rouleau de papier selon la revendication 3, **caractérisé** en ce que l'élément d'enclenchement est conçu en tant qu'élément rajouté à la plaque de base (14) par coulage par injection ou en tant qu'élément partiellement estampé ou bombé.

5. Support pour rouleau de papier selon l'une des revendications 1 à 4, **caractérisé** en ce que l'extrémité (22) destinée au palier présente une rainure d'enclenchement (26) qui a une surface à cames (36) avec au moins un ergot (38).

6. Support pour rouleau de papier selon l'une des revendications 1 à 5, **caractérisé** en ce qu'il y a à l'extrémité (22) destinée au palier au moins un creux d'enclenchement (46) à un point donné de la circonférence.

7. Support pour rouleau de papier selon l'une des revendications 1 à 6, **caractérisé** en ce que les moyens d'enclenchement (26; 30, 32; 38) sont disposés au centre du logement (12) du support dont la plaque de base présente des trous de vissage (16).

8. Support pour rouleau de papier selon l'une des revendications 1 à 7, **caractérisé** en ce que des coussinets (34, 34'; 44, 44'), entourant rotativement dans des rainures (24, 24') l'extrémité (22) destinée au palier, sont assemblés rigidement d'une part à la plaque de base (14) et d'autre part au capuchon (18), ou qu'ils sont d'une pièce avec eux.

9. Support pour rouleau de papier selon l'une des revendications 1 à 8, **caractérisé** en ce que le capuchon (18) est ou peut être fixé sur ou dans le logement (12) du support, notamment un socle (28), au moyen d'une connexion encliquetable et défaisable (40).
